# EUROPÄISCHE PATENTANMELDUNG

(11) **EP 0 511 605 A1**
(43) Veröffentlichungstag der Anmeldung: **04.11.1992**
(21) Anmeldenummer: 92107081.9
(22) Anmeldetag: 25.04.1992
(51) Int. Cl.: B41M 5/035

(54) **Verfahren und Vorrichtung zum Bedrucken eines Gegenstandes mit gewölbter oder mehrseitiger Oberfläche**

(30) Priorität: 27.04.1991 DE 4113913
(71) Anmelder: Beutelrock, Carolin, D-23552 Lübeck (DE)
(72) Erfinder: Beutelrock, Friedrich, W-2400 Lübeck 1 (DE)
(74) Vertreter: Weber, Dieter, Dr.

(57) **Zusammenfassung**

Ein Verfahren zum Bedrucken eines Gegenstandes mit gewölbter oder mehrseitiger Oberfläche, insbesondere eines im wesentlichen zylindrischen Gegenstandes, nch dem Transferdruckverfahren durch Anlegen eines mit sublimierbaren Farbstoffen bedruckten flexiblen Hilfsträgem an die farbstoffaffine Oberfläche des Gegenstandes mit Hilfe eines elektrostatischen Feldes und Übertrag der Farbstoffe von dem Hilfsträger auf die Oberfläche des Gegenstandes durch Erwärmen ist dadurch gekennzeichnet, daß man die Oberfläche des Hilfsträgers und/oder des Gegenstandes elektrostatisch auflädt, den Hilfsträger zumindest auch mit Hilfe der elektrostatischen Aufladung in feste Anlage an einen Teil der Oberfläche des Gegenstandes bringt, den Hilfsträger und/oder den Gegenstand senkrecht zu einer Drehachse des Gegenstandes vorrückt und dabei den Gegenstand mit Hilfe der festen Anlage des Hilfsträgers an den Gegenstand bis zur vollständigen erwünschten Übertragung der Farbstoffe um die Drehachse abrollt und nach der vollständigen erwünschten Übertragung der Farbstoffe die Anhaftung des Hilfsträgers mechanisch und/oder elektrisch unterbricht. Eine Vorrichtung hierfür besitzt eine Halte- oder Transporteinrichtung zur frei drehbaren Aufnahme des Gegenstandes, eine Antriebseinrichtung für den Hilfsträger, Führungseinrichtungen, mit Hilfe derer der Hilfsträger in zwei Stellungen, eine in Anlage an dem Gegenstand und eine im Abstand von dem Gegenstand, bringbar ist, eine die Führungseinrichtungen in die erste und zweite Stellung bringende Steuereinrichtung, einen den Hilfsträger in Anlage an dem Gegenstand erwärmende Heinzeinrichtung und eine die Oberfläche des Gegenstandes und/oder Hilfsträgers elektrostatisch aufladende Einrichtung.

## Beschreibung

Die Erfindung betrifft ein Verfahren zum Bedrucken eines Gegenstandes mit gewölbter oder mehrseitiger Oberfläche, insbesondee eines im wesentlichen zylindrischen Gegenstandes, nach dem Transferdruckverfahren durch Anlegen eines mit sublimierbaren Farbstoffen bedruckten flexiblen Hilfsträgers an die farbstoffaffine Oberfläche des Gegenstandes mit Hilfe eines elektrostatischen Feldes und Übertragung der Farbstoffe von dem Hilfsträger auf die Oberfläche des Gegenstandes durch Erwärmen.

Ein solches Verfahren ist aus der DE-PS 3 228 096 bekannt und dient hauptsächlich zum Bedrucken von Dosen mit hoher Druckqualität. Gemäß diesem Verfahren wird der Hilfsträger in Form einer den Gegenstand umgreifenden Banderole auf dem gesamten Umfang des Gegenstandes befestigt, bevor die Übertragung der Farbstoffe durch Erwärmen erfolgt. Die exakte Aufbringung einer auf den Umfang des Gegenstandes zugeschnittenen Banderole und ihre Entfernung im Anschluß an den Umdruck ist relativ kompliziert und zeitaufwendig, so daß keine erwünscht hohen Durchsätze erzielt werden können. Da es sich aber gerade bei Dosen, wie beispielsweise Bierdosen, Limonadedosen, Aerosoldosen oder Kosmetikdosen, Glasflaschen oder Kunststoffdosen, um Massenartikel handelt, die in großen Mengen und daher mit großem Durchsatz bedruck werden müssen, konnte sich das Verfahren der DE-PS 3 228 096 bislang nicht durchsetzen.

Die der Erfindung zugrundeliegende Aufgabe bestand somit darin, das Verfahren der DE-PS 3 228 096 so zu verbessern, daß ein Transferdruck mit hoher Durchsatzgeschwindigkeit bei insbesondere zylindrischen Gegenständen, wie Dosen, erzielbar ist.

Diese Aufgabe wird erfindungsgemäß bei dem Verfahren mit den eingangs aufgeführten Merkmalen dadurch gelöst, daß man die Oberfläche des Hilfsträgers und/oder des Gegenstandes elektrostatisch auflädt, den Hilfsträger zumindest auch mit Hilfe der elektrostatischen Aufladung in feste Anlage an einen Teil der Oberfläche des Gegenstandes bringt, den Hilfsträger und/oder den Gegenstand senkrecht zu einer Drehachse des Gegenstandes vorrückt und dabei den Gegenstand mit Hilfe der festen Anlage des Hilfsträgers an den Gegenstand bis zur vollständigen erwünschten Übertragung der Farbstoffe um die Drehachse abrollt und nach der vollständigen erwünschten Übertragung der Farbstoffe die Anhaftung des Hilfsträger mechanisch und/oder elektrisch unterbricht.

Der Kerngedanke der Erfindung besteht also darin, daß man im Gegensatz zum Stand der Technik den Hilfsträger während des Umdruckes nicht gleichzeitig die ganze zu bedruckende Fläche des Gegenstandes bedecken läßt, sondern mit Hilfe des elektrostatischen Feldes nur auf einem Teil dieser zu bedruckenden Fläche in feste Anlage bringt und durch Abrollen des Gegenstandes auf dem Hilfsträger diesen Anlagebereich auf der Oberfläche des Gegenstandes nach und nach weiterrückt, bis der ganze für den Umdruck vorgesehene Bereich der Oberfläche von dem Hilfsträger überdeckt wurde.

Der Hilfsträger kann, wie im Falle der DE-PS 3 228 096 Bogenform haben und jeweils nur das Umdruckbild für einen Gegenstand oder für einige wenige Gegenstände nacheinander tragen.

Bevorzugt ist es aber, für den Hilfsträger ein sogenanntes Endlosband zu verwenden, das die Umdruckbilder für eine Vielzahl von Gegenständen, wie Dosen, trägt und von einem Wickel abläuft.

Der Erfindungsgegenstand ist dadurch realisierbar, daß während des Umdruckes der Hilfsträger ortsfest bleibt und der Gegenstand unter Abrollen auf ihm vorgerückt wird. Das Verfahren gestaltet sich aber einfacher, wenn man den Gegenstand während des Umdruckes um seine Achse drehbar, im übrigen aber ortsfest hält und den Hilfsträger an ihm vorbeiführt und damit vorrückt. Diese letztere bevorzuge Variante des erfindungsgemäßen Verfahrens wird zusätzlich erleichert, wenn der Hilfsträger in Bandform vorliegt und im Arbeitstakt an den zu bedruckenden Gegenständen vorbeigezogen wird.

Die Dauer des Kontaktes des Hilfsträgers mit der Oberfläche des zu bedruckenden Gegenstandes hängt von verschiedenen Faktoren ab, wie von der Sublimierbarkeit der Farbstoffe, von deren Molekulargewicht, von der Farbstoffaffinität der Oberfläche des Gegenstandes und dem Erwärmungsgrad während des Umdruckes. Gegenstände, die von Natur aus nicht farbstoffaffin sind, wie beispielsweise Metallgegenstände, werden in an sich bekannter Weise durch Aufbringung einer farbstoffaffinen Lackschicht auf der Oberfläche vorbereitet. Als farbstoffaffine Beschichtungen können solche aus thermoplastischen oder duroplastischen Kunststoffen aufgebracht werden. Die Umdrucktemperaturen liegen je nach den Farbstoffen und insbesondere je nach deren Molekulargewicht und anderen die Sublimierbarkeit beeinflussenden Eigenschaften im Bereich von 130 bis 350 °C, vorzugsweise im Bereich von 150 bis 250°C.

Das Erwärmen des Hilfsträgers und/oder zu bedruckenden Gegenstandes während des Umdruckes, d.h. während der Übertragung der Farbstoffe von dem Hilfsträger auf die Oberfläche des Gegenstandes, kann an sich mit Hilfe beliebiger Heizeinrichtungen, wie einer Induktionsheizung, Heizplatten oder dergleichen, erfolgen. Vorzugsweise erfolgt das Erwärmen jedoch mit Hilfe eines Heißgases, das gezielt auf die zu erwärmende Fläche gerichtet werden kann und dessen Wirkung abrupt unterbrochen werden kann. Für die Erfindung ist es nicht wesentlich, welche Art von Heißgas verwendet wird, doch wird man aus Kostengründen vorzugsweise Heißluft verwenden. Das Heißgas wird zweckmäßig mit einer Temperatur bis zu 600°C auf den Hilfsträger und/oder zu bedruckenden Gegenstand gerichtet, um eine schnelles Erwärmen auf die erforderliche Übertragungstemperatur und damit einen großen Durchsatz zu erreichen.

Das Aufheizen des Hilfsträgers und/oder zu bedruckenden Gegenstandes in der Umdruckstufe auf die für die Übertragung der Farbstoffe erforderliche Temperatur wird auch beschleunigt, wenn man den Gegenstand und/oder Hilfsträger vor dem Anlegen des Hilfsträgers an der Oberfläche des Gegenstandes auf eine Temperatur unterhalb der Umdruck- oder Sublimationstemperatur vorerwärmt. Zweckmäßig verwendet man für dieses Vorerwärmen überschüssiges Heißgas, das für den Umdruck nicht benötigt wird. Dieses überschüssige Heißgas, wie Heißluft, kann beispielsweise dadurch erhalten werden, daß man das Heißgas nach dem Auftreffen auf den Hilfsträger und/oder den zu bedruckenden Gegenstand in der Umdruckstufe von dort zur Vorwärmung umlenkt, bevor man es aus der Vorrichtung abführt. Überschüssiges Heißgas kann aber auch dadurch erhalten werden, daß man kontinuierlich von einer Heißgasquelle kommendes Heißgas alternierend in die Umdruckstufe und zwischen den Umdruckstufen, d. h. während des Weiterrückens des nächsten zu bedruckenden Gegenstandes zu dem Hilfsträger, zu einer oder mehreren Vorwärmstufen führt. In den Vorwärmstufen kann das Heißgas entweder von außen auf den zu bedruckenden Gegenstand geblasen werden oder vorzugsweise in das innere des Gegenstandes eingeführt werden, wenn dessen Form dies zuläßt, wie beispielsweise im Falle von Dosen.

Nach der Umdruckstufe wird der Gegenstand zweckmäßig abgekühlt, bevor er aus dem Verfahren entfernt wird. Zweckmäßig werden die Gegenstände in einem kontinuierlichen Takt an den Hilfsträger herangeführt, wobei die Gegenstände günstigerweise eine oder mehrere Vorwärmstufen vor der Umdruckstufe und eine oder mehrere Abkühlstufen nach der Umdruckstufe durchlaufen.

Wie eingangs ausgeführt wurde, unterscheidet sich das erfindungsgemäße Verfahren von dem der DE-PS 3 228 096 unter anderem dadurch, daß während des Umdruckes der Hilfsträger jeweils nur an einem Teil der Oberfläche des zu bedruckenden Gegenstandes anliegt und diesen nicht vollständig umgreift. Dieser mit dem Hilfsträger während des Umdruckes in Berührung stehende Teil der Oberfläche des zu bedruckenden Gegenstandes kann in einem weiten Bereich variieren. Vorzugsweise liegt der Hilfsträger während des Umdruckes in einem Bereich von 1/30 bis 1/2 des Umfanges des Gegenstandes an dessen Oberfläche an.

Wie eingangs gesagt, bringt man den Hilfsträger zumindest auch mit Hilfe der elektrostatischen Aufladung in feste Anlage an einen Teil der Oberfläche des zu bedruckenden Gegenstandes. Dies bedeutet, daß zusätzlich zu der elektrostatischen Aufladung weitere Mittel angewendet werden können, um die feste Anlage zu bewirken. Solche weitere Mittel sind vorzugsweise eine auf den Hilfsträger ausgeübte Zugspannung, die besonders günstig ausgeübt werden kann, wenn als Hilfsträger ein von einer Rolle auflaufendes Band verwendet wird, das durch einen Antrieb an dem Gegenstand vorbeigezogen wird.

Wenn der Umdruck in der Umdruckstufe beendet ist, muß bei dem erfindungsgemäßen Verfahren die feste Anlage des Hilfsträgers an dem zwischenzeitlich bedruckten Gegenstand unterbrochen werden, um einen weiteren zu bedruckenden Gegenstand an den Hilfsträger heranzuführen und den bedruckten Gegenstand aus der Anlage zu entfernen. Diese Unterbrechung der Anlage kann mechanisch und/oder elektrisch erfolgen. Beispielsweise kann das elektrostatische Feld kurzfristig beseitigt und/oder die Halteeinrichtung für den zu bedruckenden Gegenstand von der Halterung oder Führung des Hilfsträgers entfernt werden. Zweckmäßig wird die Unterbrechung der festen Anlage des Hilfsträgers an der Oberfläche des bedruckten Gegenstandes durch Aufhebung der elektrischen Aufladung der Oberfläche des Gegenstandes und/oder Hilfsträgers unterbrochen, und zwar zweckmäßig mit Hilfe einer Steuermarke, die auf dem Hilfsträger oder zu bedruckenden Gegenstand, vorzugsweise auf dem Hilfsträger, angebracht ist.

Die Erfindung betrifft auch eine Vorrichtung zur Durchführung des erfindungsgemäßen Verfahrens. Diese Vorrichtung besitzt eine Halte-oder Transporteinrichtung zur frei drehbaren Aufnahme des zu bedruckenden Gegenstandes, eine Antriebseinrichtung für den Hilfsträger, Führungseinrichtungen, mit Hilfe derer der Hilfsträger in zwei Stellungen, eine in Anlage an dem Gegenstand und eine im Abstand von dem Gegenstand, bringbar ist, eine die Führungseinrichtungen in die erste und zweite Stellung bringende Steuereinrichtung, einen den Hilfsträger in Anlage an dem Gegenstand erwärmende Heizeinrichtung und eine die Oberfläche des Gegenstandes und/oder Hilfsträgers elektrostatisch aufladende Einrichtung.

Wie oben im Zusammenhang mit dem erfindungsgemäßen Verfahren ausgeführt wurde, kann alternativ während des Umdruckes entweder der Hilfsträger ortsfest gehalten und der zu bedruckende Gegenstand an ihm unter Abrollen auf ihm vorbeitransportiert werden oder nach einer bevorzugten Ausführungsform der Gegenstand ortsfest, aber frei drehbar gehalten und der Hilfsträger an ihm vorbeitransportiert werden. Im ersteren Falle verwendet man für die Aufnahme des zu bedruckenden Gegenstandes eine Transporteinrichtung, im letzteren Falle eine in der Umdruckstufe ortsfeste Halteeinrichtung. Bevorzugt ist die letztere Ausführungsform, bei der der zu bedruckende Gegenstand von einer während des Umdruckes ortsfesten Halteeinrichtung frei drehbar aufgenommen wird.

Die Heizeinrichtung, die in der Umdruckstation den Hilfsträger und/oder zu bedruckenden Gegenstand erwärmt, ist vorzugsweise wenigstens eine Heizgasdüse, besonders eine Heißluftdüse. Diese ist zweckmäßig derart verstellbar, daß sie alternativ Heißgas auf den an dem Gegenstand anliegenden Hilfsträger und/oder auf den an dem Hilfsträger anliegenden Gegenstand bläst und/oder Heißgas zur Vorwärmung des Gegenstandes und/oder Hilfsträgers vor der Aufnahme in der Halteeinrichtung überführt. Das heißt, bei dieser Ausführungsform ist die Heißgasdüse etwa mit Hilfe einer Umstellklappe so eingerichtet, daß während des Umdruckes entweder das gesamte Heißgas zur Bewirkung der Übertragung der Farbstoffe auf den Hilfsträger und/oder zu bedruckenden Gegenstand gerichtet wird und nur zwischen den Umdrucktakten Heißgas zur Vorwärmung abgeführt wird oder aber stattdessen auch während des Umdruckes jeweils ein Teil des Heißgases zu den Vorwärmstationen umgelenkt wird. Zweckmäßig ist es auch, das Heißgas nach der Verwendung für die Farbstoffübertragung in der Umdruckstation noch zu den Vorwärmstationen umzulenken, bevor das Heißgas die Vorrichtung verläßt, da in den Vorwärmstationen der Restwärmeinhalt des Heißgases ausgenutzt werden kann.

Die Führungseinrichtungen für den Hilfsträger sind vorzugsweise Führungsrollen, wenn der Hilfsträger ein sogenanntes Endlosband ist, das durch einen Zwangsantrieb an den zu bedruckenden Gegenständen vorbeigezogen wird. Die Führungsrollen können zweckmäßig auf einem in zwei Endstellungen bringbaren Schlitten befestigt sein, durch dessen Bewegung der Hilfsträger in Anlage an den Gegenstand und in einen Abstand von dem Gegenstand gebracht wird.

Die Halte- oder Transporteinrichtung für den zu bedruckenden Gegenstand ist zweckmäßig auf einen Rundtakttisch oder einer anderen Transport- oder Zuführeinrichtung befestigt, mit Hilfe derer diese Halte- oder Transporteinrichtung in einem vorbestimmten Arbeitstakt über wenigstens eine Vorwärmstation in die Umdruckstation gebracht wird. Wenn in der Umdruckstation der Hilfsträger ortsfest gehalten und der zu bedruckende Gegenstand an ihm vorbeitransportiert wird, wird mit Hilfe des Rundtakttisches oder einer äquivalenten Einrichtung eine Transporteinrichtung für den zu bedruckenden Gegenstand weiterbefördert, da in diesem Fall mit Hilfe einer solchen Transporteinrichtung in der Umdruckstation der Gegenstand in der Umdruckstation entlang dem Hilfsträger vorgerückt und dabei abgerollt werden muß. Bei der bevorzugten Ausführungsform der Erfindung jedoch verwendet man eine durch den Rundtakttisch durch verschiedene Stationen transportierte Halteeinrichtung für den zu bedruckenden Gegenstand. Diese Halteeinrichtung bleibt in der Umdruckstation ortsfest, während mit Hilfe der Führungseinrichtungen der Hilfsträger während des Umdruckes an der Halteeinrichtung bzw. dem darin aufgenommenen Gegenstand vorbeigezogen wird.

Die elektrostatische Aufladung des Hilfsträgers und/oder zu bedruckenden Gegenstandes, um die feste Anlage des Hilfsträgers an der Oberfläche des Gegenstandes zu bewirken, ist zweckmäßig eine in Nachbarschaft zur Halte- oder Transporteinrichtung angeordnete Elektrode. Von der Heißgasdüse führen zweckmäßig Rohrleitungen zu der oder den Vorwärmstationen und befördern Überschußheißgas in diesen Vorwärmstationen in und/oder um den zu bedruckenden Gegenstand.

Weiterhin ist es zweckmäßig, eine Steuereinrichtung vorzusehen, die in Reaktion auf eine Steuermarke auf dem Hilfsträger oder Gegenstand den Umdruckvorgang beendet und beispielsweise den Rundtakttisch oder eine äquivalente Transport- oder Zuführeinrichtung auf die Abkühlstation umschaltet.

Durch die Zeichnung wird die Erfindung weiter erläutert.

In dieser bedeuten
- Fig. 1: eine Draufsicht auf eine Ausführungsform der Vorrichtung nach der Erfindung und
- Fig. 2: einen senkrechten Schnitt durch die in Fig. 1 dargestellte Vorrichtung entlang der Linie I-I unter Weglassen der Hilfsträgerführungen.

In den Fig. 1 und 2 ist eine bevorzugte Ausführung einer Vorrichtung nach der Erfindung beispielhalber dargestellt. Dabei wurden in Fig. 2 der Deutlichkeit halber die Führungseinrichtungen für den Hilfsträger weggelassen. In beiden Figuren wurden die Verbindungen zwischen der Heißluftdüse und den Vorwärmstationen weggelassen. In Fig. 1 sind die Führungseinrichtungen und der Vorderteil der Heißluftdüse in den beiden möglichen Endstellungen gezeigt, und zwar mit ausgezogenen Linien im Abstand von dem zu bedruckenden Gegenstand und mit gestrichelten Linien in Anlage an den Gegenstand.

Auf einem Gestell 1 ist ein Rundtakttisch 2 um die Achse 3 drehbar befestigt. Der Rundtakttisch 2 besitzt acht Stationen, eine Aufnahmestation 4, vier Vorwärmstationen 5 bis 8, eine Umdruckstation 9, eine Kühlstation 10 und eine Entnahmestation 11. Jede der Stationen besteht aus einer Halteeinrichtung 12, auf der eine zu bedruckende Dose 13 um die Achse 14 frei drehbar aufgesetzt ist.

Auf einem Schlitten 15, der entlang den Führungsstangen 16 in zwei Endstellungen bewegbar ist, ist eine Heißluftdüse 17 befestigt. Die eine Endstellung des Schlittens 15 ergibt sich durch Anlage des Sieges 18 an dem Anschlag 20. Die vordere Endstellung ergibt sich bei Anlage des Steges 19 an dem Anschlag 21. Die erstere Endstellung ist in Fig. 1 mit ausgezogenen Linien dargestellt. Die letztere Endstellung ist in Fig. 1 mit gestrichelten Linien für das Vorderende der Heißluftdüse 17 angedeutet. In dieser letzteren Endstellung befindet sich die Heißluftdüse in unmittelbarer Nähe der Umdruckstation 9.

Die Heißluftdüse 17 besitzt einen Heißluftzuführkanal 22, ein Umschaltventil 23 und eine senkrecht angeordnete Schlitzdüse 24 sowie Überschußluftleitungen 25.

In der in Fig. 2 gezeigte und in Fig. 1 mit ausgezogenen Linien dargestellten Endstellung des Schlittens 15 befindet sich das Umschaltventil 23 in einer Stellung, in der die gesamte Heißluft von der Zuführleitung über das Umschaltventil in die Überschußluftleitungen 25 gelangt. Über nicht gezeigte Heißluftleitungen gelangt die Heißluft von dort zu dem Verteilerkanal 26 unter den Vorwärmstationen 5 bis 8 und von dort über den Kanal 27 in das Innere der zu bedruckenden Dose 13, um diese vor der Umdruckstation vorzuwärmen. Diese Stellung des Schlittens 15 liegt jeweils dann vor, wenn eine Dose von der Vorwärmstation 8 in die Umdruckstation 9 überführt wird. Wenn sich die Dose in der Umdruckstation 9 befindet, wird der Schlitten 15 bis zur Anlage des Steges 19 an dem Anschlag 21 vorgefahren, so daß sich die Heißluftdüse mit ihrem vorderen Ende, wie in Fig. 1 gestrichelt angezeigt ist, in unmittelbarer Nähe der Umdruckstation befindet. Gleichzeitig mit dem Vorfahren des Schlittens wird das Umschaltventil 23 so umgeschaltet, daß die Heißluft aus dem Zuführkanal 22 durch die Schlitzdüse 24 austritt und auf die Umdruckstation 9 auftrifft. Nach dem Erwärmen der Umdruckstation wird die Heißluft dann über die Überschußluftleitungen 25 abgeführt und kann ebenfalls über den Verteilerkanal 26 den Vorwärmstationen 5 bis 8 zugeführt werden, wo Heißluft jeweils über einen Kanal 27 in eine Dose 13 eingeführt wird und diese von innen erwärmt. Zusätzlich können Einrichtungen vorgesehen sein, die in den Vorwärmstationen 5 bis 8 einen Teil der Heißluft von außen an die Dosen 13 heranführen.

In Fig. 1 ist der bedruckte flexible Hilfsträger 28 als ein Band wiedergegeben, das von einem Wickel 29 abläuft. Der Hilfsträger 28 wird von der angetriebenen Rolle 30 über eine Führungseinrichtung gezogen, die aus einer Reihe von Führungsrollen 35 bis 42 besteht. Die Führungsrollen 35 bis 38 sind auf dem Schlitten 17 befestigt und lassen sich mit diesem aus der in Fig. 1 durch ausgezogene Linien dargestellten linken Position in die in derselben Figur mit gestrichelten Linien dargestellte rechte Position bringen. In der linken Position, die der Phase des Vorrückens der Dose aus der Vorwärmstation 8 in die Umdruckstation 9 entspricht, hat der Hilfsträger einen Abstand von der Dose 13 in der Umdruckstation 9. In der rechten Position dagegen liegt der Hilfsträger an der Dose 13 in der Umdruckstation auf etwa drei Achtel des Dosenumfangs an und wird teils aufgrund der elektrostatischen Aufladung der Dosenoberfläche bzw. des Hilfsträgers und teils durch die von den Führungsrollen 35 bis 38 auf den Hilfsträger ausgeübte Zugspannung fest an die Dosenoberfläche gedrückt. Die elektrostatische Aufladung erfolgt mit Hilfe der Elektrode 43, die ebenfalls an dem Schlitten 17 befestigt ist und bei dessen Bewegung in Richtung auf die Umdruckstation in unmittelbare Nähe derselben gelangt.

Die erfindungsgemäße, in den Fig. 1 und 2 dargestellte Vorrichtung arbeitet wie folgt kontinuierlich: Der Rundtakttisch 2 wird in gleichmäßigem Takt gedreht, wobei er zwischen den Drehbewegungen jeweils solange angehalten wird, wie für den Umdruck in der Umdruckstation 9 erforderlich ist. Die Dosen werden nacheinander in der Aufnahmestation 4 auf den Rundtakttisch aufgegeben, durchlaufen dann die Vorwärmstationen 5 bis 8, wo sie durch Einblasen von Überschußheißluft vorgewärmt werden, und gelangen dann in die Umdruckstation 9. Während jeder Rotationsphase des Rundtakttisches befindet sich der Schlitten 15 mit der Heißluftdüse 17, der Elektrode 43 und den Führungsrollen 35 bis 38 in der rückwärtigen Stellung, in welcher der Hilfsträger einen Abstand von der Dose in der Umdruckstation 9 hat. Sobald eine Dose in der Umdruckstation 9 angekommen ist, bewegt sich der Schlitten 15 nach rechts, so daß der bedruckte Hilfsträger mit seiner bedruckten Seite über einen bestimmten Teil des Dosenumfangs in Anlage an die Dosenoberfläche gelangt. Gleichzeitig wird die Elektrode eingeschaltet und erzeugt ein elektrostatisches Feld, das zu einer festen Anlage des Hilfsträgers an der Dosenoberfläche führt. Mit Hilfe der Antriebsrolle 30 wird der Hilfsträger 28 in fester Anlage an die Dose 13 vorgezogen, wobei die in der Umdruckstation um ihre senkrechte Achse frei drehbare Dose 13 auf dem Hilfsträger abrollt, bis die gesamte umzudruckende Fläche in Berührung mit der Dosenoberfläche gekommen ist. Während dieses Vorganges wird der Hilfsträger von der Rückseite her mit der Heißluft aus der Heißluftdüse 17 auf Umdrucktemperatur erhitzt, bei der die sublimierbaren Druckfarben von dem Hilfsträger auf die farbstoffaffine Oberfläche der Dose übertragen werden. Die Farbstoffaffinität einer Metalldose wird durch einen farbstoffaffinen Kunststoffüberzug erzeugt.

Nachdem die Dose 13 so weit auf dem Hilfsträger abgerollt ist, daß von diesem die gesamte erwünschte Bildfläche auf die Dose übertragen wurde, schaltet sich aufgrund einer Steuermarke auf dem Hilfsträger die Elektrode 43 ab, wodurch das elektrostatische Feld aufgehoben wird. Gleichzeitig fährt der Schlitten 15 in seine rückwärtige Position, so daß die bedruckte Dose in der Umdruckstation freigegeben wird und in die Abkühlstation 10 und bei dem nächsten Takt des Rundtakttisches in die Entnahmestation 11 weitergeführt werden kann. Die Vorwärmung erfolgt mit Hilfe von Überschußheißluft aus der Heißluftdüse 17, wie oben erläutert wurde.

## Patentansprüche

1. Verfahren zum Bedrucken eines Gegenstandes mit gewölbter oder mehrseitiger Oberfläche, insbesondere eines im wesentlichen zylindrischen Gegenstandes, nach dem Transferdruckverfahren durch Anlegen eines mit sublimierbaren Farbstoffen bedruckten flexiblen Hilfsträgers an die farbstoffaffine Oberfläche des Gegenstandes mit Hilfe eines elektrostatischen Feldes und Übertragung der Farbstoffe von dem Hilfsträger auf die Oberfläche des Gegenstandes durch Erwärmen, **dadurch gekennzeichnet,** daß man die Oberfläche des Hilfsträgers und/oder des Gegenstandes elektrostatisch auflädt, den Hilfsträger zumindest auch mit Hilfe der elektrostatischen Aufladung in feste Anlage an einen Teil der Oberfläche des Gegenstandes bringt, den Hilfsträger und/oder den Gegenstand senkrecht zu einer Drehachse des Gegenstandes vorrückt und dabei den Gegenstand mit Hilfe der festen Anlage des Hilfsträgers an den Gegenstand bis zur vollständigen erwünschten Übertragung der Farbstoffe um die Drehachse abrollt und nach der vollständigen erwünschten Übertragung der Farbstoffe die Anhaftung des Hilfsträgers mechanisch und/oder elektrisch unterbricht.

2. Verfahren nach Anspruch 1, **dadurch gekennzeichnet,** daß man als Hilfsträger ein Band oder einen Bogen verwendet.

3. Verfahren nach Anspruch 1 oder 2, **dadurch gekennzeichnet,** daß man zur Übertragung der sublimierbaren Farbstoffe den Hilfsträger und oder Gegenstand mit Hilfe eines Heißgases, vorzugsweise mit Heißluft, erwärmt.

4. Verfahren nach Anspruch 2, **dadurch gekennzeichnet,** daß man den Hilfsträger und/oder Gegenstand mit einem bis 600 °C erhitzten Heißgas erwärmt.

5. Verfahren nach einem der Ansprüche 1 bis 4, **dadurch gekennzeichnet,** daß man den Gegenstand und/oder Hilfsträger vor dem Anlegen des Hilfsträgers an die Oberfläche des Gegenstandes vorerwärmt.

6. Verfahren nach einem der Ansprüche 2 bis 5, **dadurch gekennzeichnet,** daß man den Gegenstand und/oder Hilfsträger mit Hilfe von überschüssigem Heißgas vorwärmt, das für das Erwärmen zur Farbstoffübertragung nicht benötigt wird.

7. Verfahren nach einem der Ansprüche 1 bis 6, **dadurch gekennzeichnet,** daß man den Gegenstand nach dem Bedrucken abkühlt.

8. Verfahren nach einem der Ansprüche 1 bis 7, **dadurch gekennzeichnet,** daß man den Hilfsträger in einem Bereich von 1/30 bis 1/2 des Umfangs des Gegenstandes an dessen Oberfläche anlegt.

9. Verfahren nach einem der Ansprüche 1 bis 8, **dadurch gekennzeichnet,** daß man das feste Anlegen des Hilfsträgers an der Oberfläche des Gegenstandes zusätzlich durch auf den Hilfsträger ausgeübte Zugspannung bewirkt.

10. Verfahren nach einem der Ansprüche 1 bis 9, **dadurch gekennzeichnet,** daß man die feste Anlage des Hilfsträgers an der Oberfläche des Gegenstandes durch Aufhebung der elektrischen Aufladung der Oberfläche des Gegenstandes und/oder Hilfsträgers, vorzugsweise mit Hilfe einer Steuermarke auf dem Hilfsträger oder Gegenstand, unterbricht.

11. Vorrichtung zur Durchführung des Verfahrens nach einem der Ansprüche 1 bis 10, **gekennzeichnet durch** eine Halte- oder Transporteinrichtung (4 - 11) zur frei drehbaren Aufnahme des Gegenstandes (13), eine Antriebseinrichtung (30) für den Hilfsträger (28), Führungseinrichtungen (31 - 42), mit Hilfe derer der Hilfsträger in zwei Stellungen, eine in Anlage an dem Gegenstand und eine im Abstand von dem Gegenstand, bringbar ist, eine die Führungseinrichtungen in die erste und zweite Stellung bringende Steuereinrichtung, einen den Hilfsträger in Anlage an dem Gegenstand erwärmende Heizeinrichtung (17) und eine die Oberfläche des Gegenstandes und/oder Hilfsträgers elektrostatisch aufladende Einrichtung (43).

12. Vorrichtung nach Anspruch 11, **dadurch gekennzeichnet,** daß die Heizeinrichtung (17) eine Heißgasdüse, vorzugsweise Heißluftdüse ist.

13. Vorrichtung nach Anspruch 12, **dadurch gekennzeichnet,** daß die Heißgasdüse (17) derart verstellbar ist, daß sie alternativ Heißgas auf den an dem Gegenstand (13) anliegenden Hilfsträger (28) und/oder auf den an dem Hilfsträger anliegenden Gegenstand bläst und/oder Heißgas zur Vorwärmung des Gegenstandes und/oder Hilfsträgers vor der Aufnahme in der Halteeinrichtung überführt.

14. Vorrichtung nach Anspruch 12 oder 13, **gekennzeichnet durch** Einrichtungen, die überschüssiges Heißgas aus der Heißgasdüse (17) zur Vorwärmung des Gegenstandes (13) und/oder Hilfsträgers (28) überführen.

15. Vorrichtung nach einem der Ansprüche 11 bis 14, **dadurch gekennzeichnet,** daß die Führungseinrichtungen (31 - 42) für den Hilfsträger Führungsrollen sind.

16. Vorrichtung nach einem der Ansprüche 11 bis 15**, dadurch gekennzeichnet,** daß die Halte-oder Transporteinrichtung (4 - 11) für den Gegenstand (13) auf einem Rundtakttisch (2) oder einer anderen Transport- oder Zuführeinrichtung befestigt ist.

17. Vorrichtung nach Anspruche 16, **dadurch gekennzeichnet,** daß die Halte- oder Transporteinrichtung vor der Anlage am Hilfsträger wenigstens eine Vorwärmstation (5 - 8) durchläuft.

18. Vorrichtung nach einem der Ansprüche 11 bis 17, **dadurch gekennzeichnet,** daß die den Gegenstand und/oder Hilfsträger elektrostatisch aufladende Einrichtung wenigstens eine in Nachbarschaft zur Halte- oder Transporteinrichtung angeordnete Elektrode (43) ist.

19. Vorrichtung nach einem der Ansprüche 11 bis 18, **gekennzeichnet durch** einen Rundtakttisch (2) oder eine andere Transport- oder Zuführeinrichtung mit mehreren, vorzugsweise vier bis acht, Stationen, mit Hilfe derer der Gegenstand zunächst wenigstens eine Vorwärmstation (6 - 8), sodann die Umdruckstation (5)in Anlage an den Hilfsträger und sodann mindestens eine Abkühlstation (10) durchläuft.

20. Vorrichtung nach Anspruch 19, **dadurch gekennzeichnet,** daß von der Heißgasdüse Rohrleitungen (25) zu den Vorwärmstationen (4 - 8) führen, die Überschußheißgas in und/oder um den Gegenstand führen.

21. Vorrichtung nach einem der Ansprüche 11 bis 20, **gekennzeichnet durch** einen Steuereinrichtung, die in Reaktion auf eine Steuermarke auf dem Hilfsträger oder Gegenstand den Umdruckvorgang beendet.
